# EUROPÄISCHE PATENTSCHRIFT

(11) **EP 2 337 958 B1**
(45) Veröffentlichungstag und Bekanntmachung des Hinweises auf die Patenterteilung: **20.04.2016**
(21) Anmeldenummer: 09760465.6
(22) Anmeldetag: 16.10.2009
(51) Int. Cl.: F04D 27/02, F02C 9/18

(54) **VERDICHTER**
COMPRESSOR
COMPRESSEUR

(30) Priorität: 20.10.2008 DE 102008052372
(43) Veröffentlichungstag der Anmeldung: 29.06.2011
(73) Patentinhaber: MTU Aero Engines AG, 80995 München (DE)
(72) Erfinder: SCHÜTZ, Gottfried, 82327 Tutzing (DE); HILLER, Sven-J., 85244 Röhrmoos (DE); BURGOLD, Yves, 80997 München (DE)
(86) Internationale Anmeldenummer: PCT/DE2009/001437
(87) Internationale Veröffentlichungsnummer: WO 2010/045923

(56) Entgegenhaltungen:
- EP-A1- 0 537 503
- US-A- 2 958 456
- US-A- 5 340 271

## Beschreibung

### Technisches Gebiet

Die vorliegenden Erfindung betrifft einen Verdichter gemäß dem Oberbe-griff von Anspruch 1. Ein solcher Verdichter ist z.B. aus der US-A-5340271 bekannt. Darüber hinaus betrifft die vorliegende Erfindung ein Triebwerk mit einem Verdichter.

### Technisches Problem

Zunächst ist der Grundaufbau eines solchen Verdichters erläutert.

Fig. 1 zeigt eine Prinzipsskizze eines Verdichters mit Einblasung, wie er z.B. auch im Stand der Technik bekannt ist.

Ein solcher Verdichter verdichtet ein Verdichtungsmedium, wobei sich der Druck des Mediums dabei erhöht. Zum Erreichen von hohen Drücken weist der Verdichter mehrere Stufen auf, die aus abwechselnd angeordneten Rotoren und Statoren bestehen.

Der Verdichter weist ein Außengehäuse 18 auf, innerhalb dem ein Gehäusesegment 20 angeordnet ist, das wiederum - in Strömungsrichtung gesehen - stromaufwärtig von einem Rotor 30 angeordnet ist, der Schaufeln aufweist. Zwischen dem Außengehäuse 18 und dem Gehäusesegment 20 befindet sich eine Druckausgleichskammer 12, das sog. Plenum.

Bei diesem Verdichter wird ein Luftstrom über ein am Außengehäuse 18 angeordnetes Luftzuführrohr 10 in die Druckausgleichskammer 12 eingebracht, womit sich ein hoher Druck in dieser Kammer 12 aufbaut. Durch im Gehäusesegment 20 angebrachte Düsen wird Luft zum Rotor 30 hin eingeblasen. Im Rotorraum herrscht dabei ein relativ niedriger Druck. Die Rotorlaufrichtung ist in Fig. 1 anhand eines Pfeils angedeutet.

Darüber hinaus weist ein solcher Verdichter weitere Rotoren und Statoren auf, die in Fig. 1 nicht dargestellt sind.

Für die Strömung im Verdichter besteht bei einem solchen Aufbau die Gefahr einer Strömungsablösung, da die Strömung des Verdichtungsmediums gegen einen ansteigenden Druck laufen muss. Tritt ein Strömungsabriss in einer oder in mehreren Stufen des Verdichters auf, ergibt sich ein massiver Leistungsabfall im Verdichter. Der Verdichter neigt dann zu einem sog. Pumpen, da die Strömung an der Wandung keine ausreichende kinetische Energie mehr besitzt, um den Druckanstieg zu bewältigen.

Dem Einsetzen dieses sog. Verdichterpumpens kann durch verschiedene Maßnahmen begegnet werden. Es ist bekannt, dass das Verdichterpumpen beim Androsseln eines Verdichters durch Einblasung im Gehäusebereich verzögert werden kann.

Eine Maßnahme ist dabei die Gestaltung von umlenkenden Düsen, den sog. Einblasdüsen, am Gehäuserandbereich (in den Linersegmenten), die zur Rotorwand einen zugeführten Luftstrom hin blasen, dessen Blasrichtung zur Rotorwand hin (wandparallel) - mit Drallerzeugung - umgelenkt wird. Diese Umlenkung des Luftstroms in den Düsen erfolgt in Achsrichtung und in Umfangsrichtung des Verdichters. Durch ein spezifisches Gestalten der Einblasdüsen kann das Einsetzen des Verdichterpumpens im Vergleich zu anderen herkömmlichen Lösungen deutlich verzögert werden.

In der Regel bestehen diese Einblasdüsen aus einfachen Schlitzen, die das Linersegment so durchlaufen, dass das Ausblasende dem Rotor zugewandt ist. Darüber hinaus werden auch runde und abgeflachte Einblasdüsen angewendet.

Der Einbauraum dieser umlenkenden Einblasdüsen, d.h. im Linersegment, ist dabei sehr beschränkt, somit ergibt ein hoher Umlenkgrad (starke Umlenkung). Der Einbauraum bleibt auch in dem Fall, in dem in den darüber befindlichen Ringraum (Druckraum) hineingebaut wird, sehr beschränkt. Außerdem wird dadurch eine zusätzliche Versperrung bewirkt und die Umlenkung bleibt hoch.

Bei herkömmlichen Konfigurationen ergeben sich dabei Freistrahlen, deren Ausbreitungsverhalten (d.h. die Richtung, die Geschwindigkeits- und Drallverteilung) gar nicht oder nur schwer beeinflussbar ist.

Kanäle und Düsen mit großer Querschnittsfläche und starker Umlenkung neigen somit zur Ausbildung starker dreidimensionaler Querströmungen innerhalb der Düsenkemströmung, die bis zur Strömungsablösung führen kann.

Somit tritt jedoch in diesen herkömmlichen Einblasdüsen das Problem auf, dass eine starke räumliche Umlenkung, d.h. ein großer Unterschied zwischen dem Eintrittswinkel und dem Austrittswinkel der Einblasdüse kaum realisierbar ist, da sich dann starke Querströmungen ergeben, die wiederum zu Strömungsablösungen innerhalb der Düse führen.

Die Rückwirkung einer quer gerichteten Außenströmung am Düsenaustritt auf die Düsenkernströmung ist sehr stark, wenn das Verhältnis aus Länge zu Durchmesser gering ist (ca. 1/d < 3 ... 5).

Außerdem ist es bei kleinen Düsenquerschnitten nahezu unmöglich, Drallerzeuger in die Düse zu integrieren.

### Aufgabe der Erfindung

Somit ist es die Aufgabe der vorliegenden Erfindung, einen verbesserten Verdichter, bei dem die Einblasung vorteilhaft gestaltet ist, und ein verbessertes Triebwerk zu schaffen.

Im Hinblick auf den Verdichter ist diese Aufgabe durch einen Verdichter mit den Merkmalen von Anspruch 1 gelöst. Im Hinblick auf das Triebwerk ist die Aufgabe durch ein Triebwerk mit den Merkmalen von Anspruch 10 gelöst.

Vorteilhafte Weiterbildungen der Erfindung sind Gegenstand der weiteren Ansprüche.

Gemäß dem erfindungsgemäßen Verdichter nach Anspruch 1 ergibt sich eine sog. Fächerdüse mit einer Vielzahl an kleinen Einzeldüsen. In diesem Aufbau realisieren im Vergleich zur herkömmlichen Schlitzlösung mehrere kleine Einzeldüsen, die den Schlitz ersetzen, das Einblasen in den Rotorraum. In den kleinen Einzeldüsen ist das Vermeiden von störenden Querströmungen viel besser realisierbar. Die Einzeldüsen sind weitgehend frei von Querströmungen. Dadurch wird eine starke radiale Umlenkung und/oder Umfangsumlenkung möglich, ohne dass sich frühzeitig Strömungsablösungen ergeben.

Dadurch kann wiederum der Einbauraum der Düsen verkleinert und/oder eine stärkere Umlenkung als bei der herkömmlichen Schlitzlösung verwirklicht werden.

Der erfindungsgemäße Verdichter nach Anspruch 2 ermöglicht bei kleinem Einbauraum im Linersegment das Ausbilden einer geeigneten Umlenkung. Da kleine Einzeldüsen (Einzelkanäle) ausgebildet sind, kann im Vergleich zur herkömmlichen Schlitzlösung sogar eine noch stärkere Umlenkung gewählt werden, ohne Querströmungen befürchten zu müssen.

Der erfindungsgemäße Verdichter nach Anspruch 3 ermöglicht bei kleinem Einbauraum ein vorteilhaftes Einströmen vom Druckraum in die Einzeldüsen, und unterstützt eine starke Umlenkung in der Düse.

Bei dem erfindungsgemäßen Verdichter nach Anspruch 4 ist die Flexibilität des Einsatzortes erhöht.

Der erfindungsgemäße Verdichter nach Anspruch 5 führt zu einem schlitzähnlichen Ausströmen unter Ausnutzen des Vorteils der Einzeldüsen. Dadurch kann eine flächige Strömung bewirkt werden.

Der erfindungsgemäße Verdichter nach Anspruch 6 ermöglicht einen hohen Volumenstrom unter Ausnutzen des Vorteils der Einzeldüsen.

Der erfindungsgemäße Verdichter nach Anspruch 7 ermöglicht eine Verbesserung des Strömungsverhaltens der Hauptströmung beim Rotor an der Rotorwand.

Der erfindungsgemäße Verdichter nach Anspruch 8 ermöglicht eine flexible wunschgemäße Luftabgabe im Verdichter.

Der erfindungsgemäße Verdichter nach Anspruch 9 ermöglicht einen besseren Schutz gegenüber einem Strömungsabriss entlang des Umfangs des Verdichters.

Der erfindungsgemäße Verdichter nach Anspruch 10 ermöglicht ein kostengünstiges Herstellen des Verdichters.

Das erfindungsgemäße Triebwerk nach Anspruch 11 nutzt diese Vorteile eines Verdichters.

Die vorliegende Erfindung ist nachstehend anhand von Ausführungsbeispielen genauer erläutert. Zur besseren Veranschaulichung einiger Aspekte der Ausführungsbeispiele sind Zeichnungen beigefügt.

### Kurzbeschreibung der Zeichnungen

Fig. 1 zeigt eine Prinzipsskizze eines Verdichters mit Einblasung, wie er z.B. auch im Stand der Technik bekannt ist.
Fig. 2 zeigt einen Längsschnitt durch einen erfindungsgemäßen Verdichter.
Fig. 3 zeigt eine Darstellung einer Umfangsabwicklung eines Linersegments gemäß einem Ausführungsbeispiel der vorliegenden Erfindung im Vergleich zu einem herkömmlichen Aufbau.
Fig. 4 zeigt Geschwindigkeitsprofile.
Fig. 5 zeigt eine perspektivische Darstellung im Teilschnitt eines Endabschnitts eines Linersegments gemäß dem Ausführungsbeispiel der vorliegenden Erfindung, wobei der Düseneintritt dargestellt ist.
Fig. 6 zeigt eine perspektivische Darstellung im Teilschnitt eines Endabschnitts eines Linersegments gemäß dem Ausführungsbeispiel der vorliegenden Erfindung, wobei der Düsenaustritt dargestellt ist.
Fig. 7 zeigt eine perspektivische Schnittdarstellung eines Endabschnitts eines Linersegments gemäß dem Ausführungsbeispiel der vorliegenden Erfindung, wobei die Düsen aufgeschnitten dargestellt sind.
Fig. 8 zeigt eine perspektivische Schnittdarstellung eines Endabschnitts eines Linersegments gemäß dem Ausführungsbeispiel der vorliegenden Erfindung, wobei die Düsen aufgeschnitten dargestellt sind, unter Betrachtung aus einer anderen Richtung als in Fig. 7.
Fig. 9 zeigt eine perspektivische Schnittdarstellung zur Veranschaulichung der Düsenumlenkung im Linersegment gemäß dem Ausführungsbeispiel der vorliegenden Erfindung, wobei die Düsen aufgeschnitten dargestellt sind.

Ausführliche Beschreibung eines bevorzugten Ausführungsbeispiels

Nachstehend ist ein Ausführungsbeispiel der vorliegenden Erfindung unter Bezugnahme auf die Zeichnungen beschrieben.

Fig. 2 zeigt einen Längsschnitt durch einen erfindungsgemäßen Verdichter.

Zunächst ist der allgemeine Aufbau des erfindungsgemäßen Verdichters beschrieben.

Der Verdichter weist ein Außengehäuse 111 auf, innerhalb dem ein Segment 120 (ein sog. Linersegment) angeordnet ist, das stromaufwärtig von einem (nicht dargestelltem) Rotor angeordnet ist, der Laufschaufeln aufweist. Zwischen dem Außengehäuse 111 und dem Linersegment 120 befindet sich das sog. Plenum 112. Über einen sog. Gehäusehaken 116 ist das Linersegment 120 am Außengehäuse 111 in Eingriff. Am Gehäusehaken 116 ist der Endabschnitt des Linersegments 120 definiert. Am Außengehäuse 111 ist dem Plenum 112 zugewandt im Bereich des Endabschnitts des Linersegments 120 eine Tasche 115 ausgebildet.

Im Endabschnitt des Linersegments 120 sind sog. Einblaskanäle 122 mit Düsen 123 (siehe Fig. 8) ausgebildet, deren Eintrittsbereich der Tasche 115 des Außengehäuses 111 zugewandt ist und deren Austrittsbereich dem Rotor (in Fig. 2 ist die Laufschaufel des Rotors unterhalb des Linersegments 120 angedeutet) zugewandt ist.

Die Düsen 123 sind als Düsengruppe im Endabschnitt des Linersegments 120 vorgesehen. Im vorliegenden Ausführungsbeispiel ist eine jeweilige Gruppe an Düsen 123 im Endabschnitt des Linersegments 120 durch fünf Düsen 123 gebildet, die nahe beieinander benachbart in Umfangsrichtung des Linersegments 120 ausgerichtet sind. Es können mehrere erfindungsgemäße Düsengruppen am Linersegment vorgesehen sein.

Fig. 3 zeigt eine Darstellung einer Umfangsabwicklung eines Linersegments 120 unter Betrachtung vom Ringraum auf das Linersegment gemäß einem Ausführungsbeispiel der vorliegenden Erfindung im Vergleich zu einem herkömmlichen Aufbau. Die Düsengruppe aus fünf Düsen 123 des vorliegenden Ausführungsbeispiels ist dabei als sog. Fächerdüse ausgebildet. Wie in Fig. 3 deutlich zu sehen, entspricht die Düsengruppe aus fünf Düsen 123 des vorliegenden Ausführungsbeispiels einer herkömmlichen Schlitzdüse.

Nachstehend ist die Funktionsweise des erfindungsgemäßen Verdichters beschrieben.

Bei diesem Verdichter wird ein Luftstrom über ein am Außengehäuse 111 mittels Flansch 113 angeordnetes Luftzuführrohr 110 in die Druckkammer 112 (das sog. Plenum) eingebracht. Über die Tasche 115 gelangt Luft in den Eintrittsbereich der Düsen 123, die über den Düsenaustritt zum Rotor 30 hin eingeblasen wird.

Fig. 4 zeigt Geschwindigkeitsprofile.

Das Geschwindigkeitsprofil vorher ist gestrichelt dargestellt, wobei die Geschwindigkeitsabnahme der Verdichterströmung an der Gehäusewand erkennbar ist. Das Geschwindigkeitsprofile nachher ist durchgezogen gezeigt. Die von der erfindungsgemäßen Fächerdüse bewirkte erhöhte Geschwindigkeit an der Gehäusewand ist erkennbar.

### Details des Ausführungsbeispiels

Fig. 5 zeigt eine perspektivische Darstellung im Teilschnitt eines Endabschnitts eines Linersegments gemäß dem Ausführungsbeispiel der vorliegenden Erfindung, wobei der Düseneintritt dargestellt ist.

An der Oberseite des schmalen Linersegments, die dem Plenum 112 zugewandt ist, ist der Eintrittsbereich der als Fächerdüse ausgebildete Gruppe an Düsen 123 so ausgebildet, dass er der Tasche 115 im Gehäuse 111 zugewandt ist. Die bei diesem Ausführungsbeispiel verwendeten fünf Düsen pro Düsengruppe haben einen viereckigen Querschnitt im Eintrittsbereich.

Fig. 6 zeigt eine perspektivische Darstellung im Teilschnitt eines Endabschnitts eines Linersegments gemäß dem Ausführungsbeispiel der vorliegenden Erfindung, wobei der Düsenaustritt dargestellt ist.

An der Unterseite des Linersegments, die dem Plenum 112 abgewandt ist, ist der Austrittsbereich der als Fächerdüse ausgebildete Gruppe an Düsen 123 so ausgebildet, dass er dem Rotor zugewandt ist. Die bei diesem Ausführungsbeispiel verwendeten fünf Düsen pro Düsengruppe haben einen viereckigen Querschnitt durchgehend vom Eintrittsbereich bis zum Austrittsbereich.

Die Fig. 7 und 8 zeigen jeweils perspektivische Schnittdarstellungen des Endabschnitts eines Linersegments gemäß dem Ausführungsbeispiel der vorliegenden Erfindung. Die Düsen sind jeweils aufgeschnitten dargestellt.

Fig. 8 zeigt dabei eine Darstellung unter Betrachtung aus einer anderen Richtung als in Fig. 7.

Die vielen Einzeldüsen sind nahe beieinander angeordnet. Gemäß dem Ausführungsbeispiel ist der Wandsteg zwischen zwei benachbarten Einzeldüsen sogar kleiner als die Breite einer Einzeldüse. Die vielen Einzeldüsen bilden somit eine kompakte Konfiguration.

In den Fig. 7 und 8 ist nicht nur die als Fächerdüse ausgebildete Gruppe an Düsen (Einzeldüsen) 123 aufgeschnitten gezeigt, sondern auch der Kern der Fächerdüse perspektivisch mit dem Bezugszeichen 123A dargestellt. Die Umlenkung in der jeweiligen Düse ist hierbei deutlich zu sehen. Der Düseneintritt steht winklig zum Düsenaustritt. In Fig. 8 ist die Düsenumlenkung in Achsrichtung gestaltet.

Fig. 9 zeigt eine perspektivische Schnittdarstellung zur Veranschaulichung der Düsenumlenkung im Linersegment gemäß dem Ausführungsbeispiel der vorliegenden Erfindung, wobei die Düsen aufgeschnitten dargestellt sind.

Der Eintrittsbereich der jeweiligen Düse 122 hat einen Eintrittsdrall, der sich aus dem Winkel des Eintrittsbereichs zur Senkrechten der Tangente am Düseneingang ergibt. Der Austrittsbereich der jeweiligen Düse 122 hat einen Austrittsdrall, der sich aus dem Winkel des Austrittsbereichs zur Senkrechten der Tangente am Düsenausgang ergibt. Wie in Fig. 9 dargestellt, ist bei diesem Ausführungsbeispiel der Eintrittsdrall kleiner als der Austrittsdrall. In der Düse 122 treffen der Eintrittsbereich und der Austrittsbereich im Umlenkbereich aufeinander, in welchem die Einblasrichtung umgelenkt wird.

Die erfindungsgemäße Fächerdüse ermöglicht eine Herstellung des Linersegments z.B. als Gussteil oder auch per sog. Rapid Prototyping.

### Vorteile der Erfindung

Statt einer einzelnen stark umlenkenden Einzeldüse wird eine Gruppe an mehreren kleinen Einzeldüsen eingesetzt, die die selbe oder eine stärkere Umlenkung verwirklichen. Durch die kompakte Konfiguration der vielen Einzeldüsen ist die Gesamtwirkung vergleichbar mit der Wirkung einer großen Einzeldüse (z. B. die herkömmliche Schlitzdüse) in Düsennähe. Der Eintrittsdrall reduziert die erforderliche Umlenkung und den Bauraum der Düse.

Aufgrund des großen Verhältnisses zwischen Länge und Querschnitt der erfindungsgemäßen kleindurchmessrigen Einzeldüsen sind diese weitgehend frei von störenden Querströmungen.

Die Bauweise mit Einzelkanälen ermöglicht eine nahezu beliebige räumliche Führung der Einzeldüsen, so dass sich eine hohe Gestaltungsvielfalt entsprechend den unterschiedlichsten technischen Anforderungen ergibt.

Somit kann im Gegensatz zu einer Gestaltung mit einer konventionellen Schlitzdüse (siehe Vergleich in Fig. 3) bei der Lösung nach dem vorliegenden Ausführungsbeispiel ein größere Umlenkwinkel d.h. eine größere Differenz zwischen Eintrittswinkel und Austrittswinkel realisiert werden, ohne eine Strömungsablösung oder ein Verdichterpumpen befürchten zu müssen.

Der zusätzliche Druckverlust durch die größere Wandreibung (größere benetzte Fläche) kann in vielen Fällen toleriert werden.

Die erfindungsgemäße Fächerdüse ermöglicht somit eine starke radiale Umlenkung und/oder Umfangsumlenkung auf kleinstem Raum. Somit ist sie für den Einsatz in Linersegmenten bestens geeignet.

Durch eine spezielle Gestaltung der Düsenaustrittsöffnungen 125 (radialer Versatz, axialer Versatz und/oder Umfangsversatz) lassen sich beliebige Geschwindigkeits- und Drallverteilungen in Gehäusewandnähe erzeugen. D.h. aufgrund der räumlichen Lage (radiale und/oder axiale Stufung) der Düsenaustrittsöffnungen 125 zueinander kann ein gewünschtes Geschwindigkeits- oder Drallprofil des Luftstroms in Düsennähe an der Gehäusewand eingestellt werden (z.B. ein Freistrahl mit Drall). Bei einer radialenaxialen Stufung mit angepasstem Austrittswinkel der Einzeldüsen kann ein spezielles erwünschtes wandnormales Geschwindigkeitsprofil bei wandbündiger Einblasung eingestellt werden.

Bei einer Umfangsspreizung der Verteilung der Düsenaustrittsöffnungen 125 der Einzeldüsen 123 lassen sich somit schlitzförmige Geschwindigkeitsverteilungen oder eine Vergleichmäßigung der Strahlgeschwindigkeiten in Umfangsrichtung erzielen.

Die erfindungsgemäße Fächerdüse ermöglicht sogar Umlenkungen, die zu einer Austrittsblasströmung führen, die annähernd bündig zur Austrittsdüsenwand gerichtet ist.

Bei der erfindungsgemäßen Fächerdüse ist daher das vorstehend genannte Problem der Strömungsablösung minimiert.

Der Strömungsquerschnitt der Fächerdusen ist im vorstehend beschriebenen Ausführungsbeispiel in viereckiger Form ausgebildet. Gemäß der Erfindung kann er eine quadratische oder eine rechteckige Form einnehmen. Die rechteckige Form erleichtert ein schlitzähnliches Blasen.

Im vorstehend beschriebenen Ausführungsbeispiel bilden fünf Einzeldüsen 123 eine Gruppe an Düsen. Eine Düsengruppe kann auch durch z.B. drei, vier oder sechs Düsen 123 gebildet werden. Die Zahl ist nicht beschränkt, solange mehrere Einzeldüsen angewendet werden.

Im vorstehend beschriebenen Ausführungsbeispiel ist, wie in Fig. 8 besonders gut dargestellt, die Düsenumlenkung in Achsrichtung gestaltet. Die Düsenumlenkung kann auch in Umfangsrichtung und/oder in Achsrichtung gestaltet sein.

Im vorstehend beschriebenen Ausführungsbeispiel ist die erfindungsgemäße Fächerdüse mit einem Eintrittsdrall versehen. Die Erfindung ist darauf nicht beschränkt. Die erfindungsgemäße Fächerdüse kann auch ohne einen Eintrittsdrall vorgesehen sein.

## Patentansprüche

1. Verdichter mit
einem Einströmkanal (110), der ein Verdichtungsmedium in einen innerhalb eines Verdichtergehäuses (111) ausgebildeten Druckraum (112) einleitet, und
einem Linersegment (120) mit Düsen (123), die das Verdichtungsmedium vom Druckraum (112) an einen Rotor weitergeben, wobei die Düsen (123) im Linersegment (120) als eine Vielzahl an in einer Gruppe fächerartig angeordneten Einzeldüsen ausgebildet sind,
**dadurch gekennzeichnet, dass**
die Einzeldüsen quadratisch oder rechteckig geformt sind.

2. Verdichter nach Anspruch 1,
**dadurch gekennzeichnet, dass**
jede Düse (123) einen Eintrittsabschnitt (124) und einen Austrittsabschnitt (125) aufweist, die unter einem Winkel zueinander stehen.

3. Verdichter nach Anspruch 1 oder 2,
**dadurch gekennzeichnet, dass**
jede Düse (123) einen Eintrittsabschnitt (124) mit einem Eintrittsdrall aufweist.

4. Verdichter nach einem der Ansprüche 1 oder 2,
**dadurch gekennzeichnet, dass**
jede Düse (123) einen Eintrittsabschnitt (124) ohne Eintrittsdrall aufweist.

5. Verdichter nach einem der Ansprüche 1 bis 4,
**dadurch gekennzeichnet, dass**
ein Wandsteg zwischen zwei benachbarten Einzeldüsen (123) kleiner als die Breite einer Einzeldüse ist.

6. Verdichter nach einem der Ansprüche 1 bis 5,
**dadurch gekennzeichnet, dass**
jeweils fünf Düsen (123) eine Gruppe an Düsen bilden.

7. Verdichter nach einem der Ansprüche 2 bis 6,
**dadurch gekennzeichnet, dass**
der Austrittsabschnitt (125) so gestaltet ist, dass die Umlenkung zwischen Eintrittsabschnitt (124) und einen Austrittsabschnitt (125) zu einer Austrittsblasströmung führt, die annähernd bündig zur Austrittsdüsenwand gerichtet ist.

8. Verdichter nach einem der Ansprüche 2 bis 7,
**dadurch gekennzeichnet, dass**
die Düsenumlenkung in Achsrichtung und/oder Umfangsrichtung des Verdichters erfolgt.

9. Verdichter nach einem der Ansprüche 1 bis 8,
**dadurch gekennzeichnet, dass**
mehrere Gruppen an Einzeldüsen (123) im Linersegment (120) entlang des Umfangs des Linersegments (120) ausgebildet sind.

10. Verdichter nach einem der Ansprüche 1 bis 9,
**dadurch gekennzeichnet, dass**
das Linersegment (120) mit den Einzeldüsen als Gussteil hergestellt ist.

11. Triebwerk mit
einem Verdichter nach einem der Ansprüche 1 bis 10.

## Claims

1. A compressor with an inflow channel (110), which guides a compression medium into a pressure chamber (112) formed within a compressor housing (111), and
a liner segment (120) provided with nozzles (123), that transmit the compression medium from the pressure chamber (112) to a rotor, wherein the nozzles (123) are formed in the liner segment (120) as a plurality of individual nozzles arranged in a group in a fan-like manner,
**characterized in that**
the individual nozzles are shaped in a square or rectangular manner.

2. A compressor according to claim 1,
**characterized in that**
each nozzle (123) has an entry section (124) and an outlet section (125), which are at an angle to each other.

3. A compressor according to claim 1 or 2,
**characterized in that**
each nozzle (123) has an entry section (124) with an entry swirl.

4. A compressor according to one of claims 1 or 2,
**characterized in that**
each nozzle (123) has an entry section (124) without an entry swirl.

5. A compressor according to claim 1 to 4,
**characterized in that**
a wall web between two adjacent individual nozzles (123) is smaller than the width of an individual nozzle.

6. A compressor according to claim 1 to 5,
**characterized in that**
in each case five nozzles (123) form a group of nozzles.

7. A compressor according to claim 2 to 6,
**characterized in that**
the outlet section (125) is designed, such that the deflection between entry section (124) and an outlet section (125) leads to an outlet blow flow, which is directed approximately flush to the outlet nozzle wall.

8. A compressor according to one of claims 2 to 7,
**characterized in that**
nozzle deflection occurs in the axial direction and/or circumferential direction to the compressor.

9. A compressor according to one of claims 1 to 8,
**characterized in that**
several groups of individual nozzles (123) are designed in the liner segment (120) along the circumference of the liner segment (120).

10. A compressor according to one of claims 1 to 9,
**characterized in that**
the liner segment (120) is produced with the individual nozzles as a cast part.

11. An engine with a compressor according to one of claims 1 to 10.

## Revendications

1. Compresseur avec
un canal d'admission (110) qui introduit un fluide de compression dans une chambre de pression (112) réalisée à l'intérieur d'un carter de compresseur (111) et
un segment de gaine (120) avec des buses (123) qui transmettent le fluide de compression de la chambre de pression (112) à un rotor, les buses (123) étant réalisées dans le segment de gaine (120) sous la forme d'une pluralité de buses individuelles disposées à la manière d'un éventail,
**caractérisé en ce que**
les buses individuelles sont de forme carrée ou rectangulaire.

2. Compresseur selon la revendication 1,
**caractérisé en ce que**
chaque buse (123) comprend une portion d'entrée (124) et une portion de sortie (125) qui forment entre elles un angle.

3. Compresseur selon la revendication 1 ou 2,
**caractérisé en ce que**
chaque buse (123) comprend une portion d'entrée (124) avec tourbillon d'entrée.

4. Compresseur selon la revendication 1 ou 2,
**caractérisé en ce que**
chaque buse (123) comprend une portion d'entrée (124) sans tourbillon d'entrée.

5. Compresseur selon l'une des revendications 1 à 4,
**caractérisé en ce que**
une nervure de paroi entre deux buses individuelles (123) adjacentes est plus petite que la largeur d'une buse individuelle.

6. Compresseur selon l'une des revendications 1 à 5,
**caractérisé en ce que**
cinq buses (123) forment un groupe de buses.

7. Compresseur selon l'une des revendications 2 à 6,
**caractérisé en ce que**
la portion de sortie (125) est conçue de façon à ce que la déviation entre la portion d'entrée (124) et une portion de sortie (125) mène à un écoulement de soufflage de sortie qui est approximativement en affleurement avec la paroi de buse de sortie.

8. Compresseur selon l'une des revendications 2 à 7,
**caractérisé en ce que**
la déviation de la buse a lieu dans la direction axiale et/ou la direction périphérique du compresseur.

9. Compresseur selon l'une des revendications 1 à 8,
**caractérisé en ce que**
plusieurs groupes de buses individuelles (123) sont réalisées dans le segment de gaine (120) le long de la périphérie du segment de gaine (120).

10. Compresseur selon l'une des revendications 1 à 9,
**caractérisé en ce que**
le segment de gaine (120) est fabriqué avec les buses individuelles sous la forme d'une pièce de fonte.

11. Réacteur avec
un compresseur selon l'une des revendications 1 à 10.
